# EUROPÄISCHE PATENTSCHRIFT

(11) **EP 1 497 520 B1**
(45) Veröffentlichungstag und Bekanntmachung des Hinweises auf die Patenterteilung: **08.08.2007**
(21) Anmeldenummer: 03727310.9
(22) Anmeldetag: 15.04.2003
(51) Int. Cl.: E05D 1/00

(54) **SEKTIONALTOR**
SECTIONAL DOOR
PORTE SECTIONNELLE

(30) Priorität: 18.04.2002 DE 20206189 U
(43) Veröffentlichungstag der Anmeldung: 19.01.2005
(73) Patentinhaber: KLAAS-LUCAS, Elisabeth M., 49809 Lingen/Ems (DE)
(72) Erfinder: LUCAS, Bernd, 49809 Lingen/Ems (DE)
(74) Vertreter: GROSSE BOCKHORNI SCHUMACHER
(86) Internationale Anmeldenummer: PCT/EP2003/003914
(87) Internationale Veröffentlichungsnummer: WO 2003/087504

(56) Entgegenhaltungen:
- EP-A- 0 370 376
- EP-A- 0 666 401
- EP-A- 0 933 496
- EP-A- 1 072 750
- EP-A- 1 158 133
- EP-A- 1 316 667
- WO-A-95/24536
- US-A- 3 980 123

## Beschreibung

Die Erfindung betrifft ein Sektionaltor, bestehend aus gelenkig miteinander verbundenen Sektionspaneelen.

Bei derartigen Sektionaltoren sind mehrere Sektionspaneele entlang horizontaler Linien gelenkig miteinander verbunden. Scharnierbänder, die aus einem Gelenkbereich und zwei damit wechselseitig verbundenen Befestigungsbereichen (Scharnierbandlappen) bestehen gestatten das gegenseitige Verschwenken der Sektionspaneele. Die in der Gelenkzone benachbarten Sektionspaneelkanten derartiger Sektionaltore sind mit wechselseitig ineinandergreifenden Stegen und Aussparungen versehen, die z. B. als von der Toraußenseite wirksamer Fingerklemmschutz dienen und beim gegenseitigen Verschwenken der Sektionspaneele für einen gewissen Bedeckungsgrad der benachbarten Toraußenseiten im Gelenkbereich sorgen. Da Leichtbaupaneele aus Stabilitäts-, aber auch aus Wärmeisolationsgründen eine nicht unerhebliche Dicke, von z. B. 45 mm aufweisen, verlegt man den Schwenkpunkt, d. h. die Schwenkgelenkachse in die Paneele hinein, d. h. zwischen die äußere und innere Paneeloberfläche. Hierdurch kann die Überdeckungslänge bei als äußerer Fingerklemmschutz ausgebildeten Stegen und Aussparungen in erträglichen Grenzen gehalten werden.

Zu diesem Zweck weist ein aus der DE 39 38 021 C2 bekanntes Sektionaltor an seiner Torinnenseite eine von benachbarten Sektionspaneelen im Gelenkbereich gemeinsam gebildete Scharnieraufnahmenut auf (Fig. 8). Diese nimmt den Gelenkbereich des Scharnierbandes auf. Um die an den Scharnierbandlappen beim Bewegen des Sektionaltors auftretenden erheblichen Kräfte sicher in die benachbarten Sektionspaneelkantenbereiche einleiten zu können und eine hinreichende Langlebigkeit der Schraubverbindungen sicher zu stellen, sind die beiden Bandlappen eines solchen Scharnierbandes aus der Scharnieraufnahmenut herausgeführt und erstrecken sich parallel zu den Paneeloberfläche wo die Befestigungsschrauben in geeignete Materialaufdopplungen zur Übertragung der vorerwähnten Kräfte eingedreht werden. - Ein solches Sektionaltor hat allerdings den Nachteil, daß durch das nach innen Verlegen der Schwenkachse der Sektionspaneele, also zwischen die beiden inneren und äußeren Paneeloberfläche, die vorerwähnte Scharnieraufnahmenut erforderlich wird. Diese ist nur auf den kurzen Abschnitten in welchen sich die Scharnierbänder befinden, ausgefüllt. Die übrigen Längenabschnitte der Scharnieraufnahmenut bleiben leer und stellen mithin ein Fingerklemmschutzrisiko beim Toröffnen dar, weil sich die Nutenkanten beim gegenseitigen Verschwenken der Sektionspaneele aufeinander zu bewegen. Dieses Problem fällt um so deutlicher aus, je größer der Durchmesser des Gelenkbereiches der Scharnierbänder ist und je weiter die Gelenkachse von der Torinnenfläche fort zur Mitte der Paneeldicke hin verlegt wird.

Bei den vorbeschriebenen Typen von Sektionspaneelen ist es bisher nicht gelungen, die miteinander widerstreitenden Anforderungen, an die Benutzersicherheit, an die Montagefreundlichkeit, an die Langlebigkeit der Scharnierbefestigungen sowie - bei ansprechender Optik - an die preiswerte Herstellbarkeit zu erfüllen.

Davon ausgehend liegt der Erfindung die Aufgabe zugrunde, bei den eingangs beschriebenen Sektionaltoren, wie sie insbesondere aus DE 39 38 021 C2 bekannt sind, eine optisch ansprechende Sicherheitslösung mit geringem Aufwand zu schaffen. Ein weiterer Aspekt der Erfindung besteht darin, die Langlebereich gemeinsam gebildete Schamieraufnahmenut auf (Fig. 8). Diese nimmt den Gelenkbereich des Scharnierbandes auf. Um die an den Scharnierbandlappen beim Bewegen des Sektionaltors auftretenden erheblichen Kräfte sicher in die benachbarten Sektionspaneelkantenbereiche einleiten zu können und eine hinreichende Langlebigkeit der Schraubverbindungen sicher zu stellen, sind die beiden Bandlappen eines solchen Scharnierbandes aus der Scharnieraufnahmenut herausgeführt und erstrecken sich parallel zu den Paneeloberfläche wo die Befestigungsschrauben in geeignete Materialaufdopplungen zur Übertragung der vorerwähnten Kräfte eingedreht werden. - Ein solches Sektionaltor hat allerdings den Nachteil, daß durch das nach innen Verlegen der Schwenkachse der Sektionspaneele, also zwischen die beiden inneren und äußeren Paneeloberfläche, die vorerwähnte Scharnieraufnahmenut erforderlich wird. Diese ist nur auf den kurzen Abschnitten in weichen sich die Scharnierbänder befinden, ausgefüllt. Die übrigen Längenabschnitte der Schamieraufnahmenut bleiben leer und stellen mithin ein Fingerklemmschutzrisiko beim Toröffnen dar, weil sich die Nutenkanten beim gegenseitigen Verschwenken der Sektionspaneele aufeinander zu bewegen. Dieses Problem fällt umso deutlicher aus, je größer der Durchmesser des Gelenkbereiches der Scharnierbänder ist und je weiter die Gelenkachse von der Torinnenfläche fort zur Mitte der Paneeldicke hin verlegt wird.

Aus der EP 1 072 750 A2 sind Sektionaltore aus Leichtbaupanelen bekannt, bei denen gefaltetes ausgeschäumtes Flächenmaterial verwendet und das Scharnier von innen flächig auf die Panelaußenseite aufgeschraubt werden. Wegen der typischen Verkröpfung von im Gelenkbereich von gewalzten Scharnierbändern weist die den nach innen verkröpften Bandlappen aufnehmende Sektionskante eine durchgehende Aufnahmefalz auf, wobei die Gelenkachse in der Ebene der hinteren Sektionsfläche liegt.

Aus der nicht gattungsgemäßen EP 1 158 133 A2 ist ein Sektionaltor aus gerolltem Metallblech bekannt, bei dem benachbarte Sektionskanten eine im Querschnitt trapezförmige Scharnieraufnahmenut bilden, wobei die Bandlappen des Scharniers an den Trapezschenkeln festgeschraubt werden und diese Trapezschenkel durch plane Versteifungsbleche auf ihrer Rückseite verstärkt sind.

Aus der ebenfalls nicht gattungsgemäßen WO 95/24536 der Anmelderin ist ein Sektionaltor bekannt, bei dem die Sektionskante aus einem formstabilen Strangprofil hergestellt sind, dass mehrere hinterschnittene Längsnuten zur schiebenden Aufnahme von Scharnierbändern aufweist, so dass die auftretenden Gelenkkräfte durch die Hinterschneidungen bereits aufgefangen werden.

Bei den weiter oben beschriebenen Typen von Leichtbausektionspaneelen ist es bisher nicht gelungen, die miteinandern widerstreitenden Anforderungen, an die Benutzersicherhelt, an die Montagefreundlichkeit, an die Langlebigkeit der Scharnierbefestigungen sowie - bei ansprechender Optik - an die preiswerte Herstellbarkeit zu erfüllen.

Davon ausgehend liegt der Erfindung die Aufgabe zugrunde, bei den eingangs beschriebenen Sektionaltoren, wie sie insbesondere aus DE 39 38 021 C2 bekannt sind, eine optisch ansprechende Sicherheitslösung mit geringem Aufwand zu schaffen. Ein weiterer Aspekt der Erfindung besteht darin, die Langlebigkeit der bigkeit der Scharnierverbindungen bei gleichzeitig einfacher und auch durch weniger geübtes Personal mit ansprechendem Ergebnis ausführbaren Montierbarkeit bei solchen Sektionaltoren zu erreichen, deren Sektionspaneele insgesamt, d. h. auch im Sektionskantenbereich aus einem Sandwichmaterial bestehen, wie aus einem geschäumten Kern, dessen torinnere und toräußere Oberfläche von einem ausreichend bruchfesten Flächenmaterial, wie Leichtmetallblech oder Kunststoffplatten gebildet wird, welches Flächenmaterial durch entsprechende Faltungen auch zur Ausbildung der relativ komplexen Sektionspaneelkanten verwendet wird. Diese Sektionspaneelkanten weisen in vielen Bereichen eine geringere Dicke als die Hauptfläche der Sektionspaneele auf. Gleichzeitig müssen im diese Bereiche aber die an den Scharnierbändern auftretenden Kräfte über Befestigungsschrauben in die Sektionspaneelkanten eingeleitet werden.

Zur Lösung der vorerwähnten Aufgabe sowie auch des weiteren Aspektes der Erfindung wird ein Sektionaltor mit den Merkmalen des Anspruchs 1 vorgeschlagen.

Bei einem solchen Sektionaltor wir das ganze Scharnierband einschließlich der Scharnierbandlappen und, vorzugsweise, auch einschließlich der Köpfe der Befestigungsschrauben innerhalb einer hierfür besonders geformten Scharnieraufnahmenut untergebracht. Trotz der im Querschnitt entsprechend groß ausfallenden Scharnieraufnahmenut wird erreicht, daß an der Toraußenseite wechselseitig ineinander greifende Stege und Aussparungen der Sektionspaneelkanten einen wirksamen äußeren Fingerklemmschutz gewährleisten können, ohne daß eine Verschlechterung bei der Kräfteeinleitung von den Scharnierbändern über die Befestigungsschrauben in die Sektionspaneelkantenbereiche im Kauf zu nehmen ist. Zu diesem Zweck wird eine vergleichsweise komplexe Struktur der Scharnieraufnahmenut vorgeschlagen, gemäß der drei individuelle aber miteinander verbundene Aufnahmeräume mit Hilfe einer nutenparallelen Stufe geschaffen werden, in die die Befestigungsschrauben des einen der beiden Scharnierbandlappen, wie in einen in das Paneelprofil integrierten Befestigungssockel hineingeschraubt werden. Der von außen betrachtet oberhalb dieser Stufe gelegene (zweite) Aufnahmeraum nimmt den einen Scharnierbandlappen auf. Der neben der Stufe gelegene, von außen gesehen tiefer liegende, d. h. am Nutengrund beginnende erste Aufnahmeraum nimmt zumindest einen Teil des Gelenkbereiches eines hinreichend groß kalibrierten Scharnierbandes auf. Der dritte Aufnahmeraum dient zur Aufnahme des zweiten Scharnierbandlappens und befindet sich in der der Stufe gegenüberliegenden Nutenrandzone der Scharnieraufnahmenut, wobei die Befestigungsschrauben des zweiten Scharnierbandlappens in die Nutenwand des dritten Aufnahmeraumes einschraubbar sind. Die Befestigungsschrauben werden also nicht etwa in hierfür eigens vorgesehene Nuten festgeklemmt, sondern so, wie aus der DE 39 38 021 C2 bekannt, in das "Fleisch" der Sektionalpaneel hineingeschraubt.

Um für den zweiten Scharnierbandlappen ähnlich günstige Kraftübertragungsverhältnisse für die Befestigungsschrauben zu finden, wie bei dem ersten Scharnierbandlappen, ist es erfindungsgemäß (alternativ) vorgesehen, entweder für diesen zweiten Scharnierbandlappen eine der erwähnten Stufe der Scharnieraufnahmenut entsprechende zweite, der ersten Stufe gegenüberliegende Stufe zu schaffen oder, wie besonders bevorzugt, die die Befestigungsschrauben des zweiten Scharnierbandlappens aufnehmende Nutenwand des dritten Aufnahmeraumes zur Paneeloberfläche gesehen schräg geneigt anzuordnen und hierbei, wie ganz besonders bevorzugt, bei gerade gestrecktem ersten Scharnierbandlappen einen dem gegenüber (in Torschließlage) schräg geneigten, insbesondere abgewinkelten zweiten Scharnierbandlappen zu verwenden. Somit liegt die Kraftübertragungsfläche des zweiten Scharnierbandlappens für die Befestigungsschrauben mehr oder weniger plan auf der schräg geneigten Nutenwand des dritten Aufnahmeraums in der Scharnieraufnahmenut auf/an.

Um auch extrem leichtgewichtige geschäumte Sektionspaneele, die auch geschäumte Paneelsektionskantenbereiche aufweisen, weiterhin zu verbessern, sind verschiedene Faltungen des flächigen Oberflächenmaterials der Sektionspaneele zur Aufnahme von Befestigungsschrauben, einschließlich Hinterschnittzonen gemäß den Ansprüchen 4 bis 7 vorgesehen, deren Merkmale von eigenständiger funktioneller Bedeutung auch unabhängig von der Erfüllung aller Merkmale des Hauptanspruches sind. Das gilt auch für Paneelversteifungsprofile, die sich in die Scharnieraufnahmenuten besonders vorteilhaft integrieren bzw. in diesen befestigen lassen.

Eine alternative Versteifungsmöglichkeit der Sektionspaneelkantenbereiche zum verbesserten Einleiten der von den Scharnierbefestigungsschrauben übertragenen Kräfte wird durch eine dübelartige Ausbildung nach Anspruch 9 erreicht, die insoweit ebenfalls von eigenständig funktioneller Bedeutung auch ohne die Verwirklichung aller Merkmale des Anspruchs 1 sind.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so daß die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen sowie aus der nachfolgenden Beschreibung der zugehörigen Zeichnung, in der - beispielhaft - ein bevorzugtes Ausführungsbeispiel des erfindungsgemäßen Sektionaltores dargestellt ist. In der Zeichnung zeigen:
- Fig. 1: von einem Sektionaltor den Sektionspaneelkantenbereich in der Schwenkgelenkzone benachbarter Sektionspaneele ausschnittsweise und in perspektivischer Darstellung;
- Fig. 2A/B: von einer zweiten Ausführungsform eines Sektionaltores eine Schnittansicht des gleichen Torbereiches wie in Fig. 1, wobei in Fig. 2B das oben liegende Sektionspaneel aus stranggezogenen Leichtmetallprofilen (anstatt aus geschäumten Sandwichmaterials) hergestellt und in einer Schwenklage (statt der in Fig. 2A gezeigten Strecklage) dargestellt ist;
- Fig. 2C: zeigt den unteren Abschluß des Sektionaltores nach Fig. 2A unter Verwendung einer Sektionspaneelkante wie das in Fig. 2A oben liegende Sektionspaneel;
- Fig. 3: eine Variante des Sektionaltors nach Fig. 2A mit zusätzlichen Versteifungsmitteln;
- Fig. 4A/B: eine weitere Variante des Sektionaltors nach Fig. 2A unter Verwendung zusätzlicher Versteifungsmittel;
- Fig. 5: eine dritte Variante zu dem Sektionaltor nach Fig. 2A mit zusätzlichen Versteifungsmitteln;
- Fig. 6A/B: eine dritte Ausführungsform eines erfindungsgemäßen Sektionaltors in der Darstellungsart nach Fig. 2A unter Verwendung dübelartiger Mittel für die Scharnierbefestigungsschrauben;
- Fig. 7: eine alternative Ausführungsform des Sektionaltors nach Fig. 6A;
- Fig. 8: eine weitere Alternative zu einem Sektionaltor nach Fig. 6A mit anderem Scharnier und einem zusätzlichen Versteifungsmittel;
- Fig. 9A/B: eine vierte Ausführungsform eines Sektionaltores in der Darstellungsart nach Fig. 2A/B, ebenfalls mit dübelartigen Anordnungen zur Aufnahme der Scharnierbefestigungsschrauben sowie;
- Fig. 10A/B: eine fünfte Ausführungsform eines Sektionaltors in der Darstellungsart nach Fig. 2A/B, wobei ein zusätzliches Versteifungsmittel in Fig. 10B dargestellt ist.

Bei dem Ausführungsbeispiel nach Fig. 1 bestehen die ausschnittsweise im Bereich benachbarter Kanten dargestellte Sektionspaneele 1A, 1B aus einer Sandwichkonstruktion, bei der durch Falten bearbeitete Bleche aus Leichtmetall den Paneelkörper einschließlich des Kantenbereichs bilden und in bekannter Weise ausgeschäumt sind, was - der Übersichtlichkeit halber - nur in Fig. 1 nicht aber in den folgenden Figuren ausdrücklich dargestellt ist. An der in den Zeichnungen und Folgezeichnungen jeweils links dargestellten Toraußenseite A ist ein Fingerklemmschutz in Form wechselseitig an den Sektionspaneelen 1A, 1B ausgebildeten und wechselseitig ineinander greifenden Stegen 4A,4B und Aussparungen 5A/B vorgesehen, die sich über die gesamte Paneelbreite erstrecken, von der in der Zeichnung nur ein schmaler Streifen dargestellt ist. Scharnierbänder 2 an der rechts in der Zeichnung dargestellten Torinnenseite I ermöglichen das gegenseitige Verschwenken der benachbarten Sektionspaneele, wie dies z. B. in Fig. 2B, 4B, 6B, 9B und 10B dargestellt ist. Sie sind ganz innerhalb einer Scharnieraufnahmenut 3 innerhalb der Torblattdicke aufgenommen und bestehen aus einem Gelenkbereich 2A, einem oberen Scharnierbandlappen 2C und einem unteren Scharnierbandlappen 2B, welche dem höher gelegenen bzw. tiefer gelegenen Sektionspaneel 1A bzw. 1 B zugeordnet sind.

Die Scharnieraufnahmenut 3 weist in ihrem Inneren eine nutenparallel angeordnete Stufe 3A mit einer etwa paneelparallelen Anlagefläche für den unteren Scharnierbandlappen 2B auf. In diese Stufe werden zur Befestigung des unteren Scharnierbandlappens 2B und zur Kräfteübertragung beim Torbewegen Befestigungsschrauben 8B hineingeschraubt. Im Inneren der Stufe 3A ist diese durch eine Flachmaterialverstärkung in Form einer Materialfaltung 9B verstärkt, um die Befestigungsschraube 8B mit aufzunehmen und die Stufe 3A zu verstärken. Eine entsprechende Materialfaltung 9C ist im unteren Kantenbereich des höher gelegenen Sektionspaneels 1A zur Verstärkung des Verschraubungsbereiches der Befestigungsschrauben 8C des oberen Scharnierbandlappens 2C vorgesehen. Weitere Materialfaltungen 9A sowie im Bereich von Hinterschnittzonen 10A und 10B werden weiter unten noch näher erläutert.

Oberhalb der Stufe 3A, daß heißt nahe dem Nuteneingang, ist in der Scharnieraufnahmenut 3 ein (zweiter) Aufnahmeraum 3B ausgebildet, in welchem der eine Scharnierbandlappen 2B und der Kopf der Befestigungsschraube 8B völlig untergebracht sind. Neben der Stufe 3A befindet sich am Nutengrund ein erster Aufnahmeraum 3C nämlich zur Aufnahme zumindest eines Teils, (in der Regel etwa der inneren Hälfte) des Gelenkbereichs 2A des Scharnierbandes 2. Im vorliegenden Fall wird auch ein paneelparalleler Wurzelansatz oder Schenkel des oberen Scharnierbandlappens 2C in diesem ersten Aufnahmeraum aufgenommen. Die Stufe 3A und der Nutengrund definieren mithin die zweiten und ersten Aufnahmeräume. Ein dritter Aufnahmeraum 3D schließt sich auf der der Stufe 3A gegenüberliegenden Seite Scharnieraufnahmenut 3C an den ersten Aufnahmeraum 3C an. Er wird zum (oberen) Nutenrand hin durch eine unter etwa 45° zur Paneelfläche schräg geneigte Nutenwand 3E begrenzt, welche als Anlagefläche des in dem dritten Aufnahmeraum 3D aufgenommenen Scharnierbandlappens 2C dient. Die Befestigungsschraube 9C wird durch den Bandlappen hindurch in diese Nutenwand 3E und nachfolgend in die Materialfaltung 9C eingeschraubt, wobei der Schraubenkopf ebenfalls von dem dritten Aufnahmeraum 3D völlig aufgenommen wird.

Schließlich ist aus Fig. 1 ein aus in sich starrem Material vorgesehener, im wesentlichen in sich ebener mit einem scharnierähnlich profilierten Rand versehener Abdeckstreifen 6 erkennbar. Dieser ist im Zusammenwirken mit der Hinterschneidung 10A torparallel schwenkbeweglich und deckt über die gesamte Sektionsbreite die Scharnieraufnahmenut in der dargestellten Torschließlage ab.

Bei der Ausführungsform nach Fig. 2A liegt eine Besonderheit darin, daß die Materialfaltungen 9A, 9B und 9C durch einen kontinuierlichen Flachmaterialstreifen im Wegen des Mehrfachfaltens hergestellt sind, wobei durch die Faltung jeweils ein Hohlraum definiert wird. Diese Anordnung wirkt sich günstig für die Kraftübertragung und die Haltbarkeit der Befestigungsschrauben aus. Ein Versteifungsprofil 7 aus stranggezogenem Leichtmetall oder Kunststoff ist innerhalb des zweiten Aufnahmeraumes 3B einerseits von dem Scharnierbandlappen 2B und andererseits von der Materialfaltung 9A festgeklemmt und gestattet die scharnierähnliche Anlenkung eines zu Fig. 1 alternativen Abdeckstreifens 6. Dessen Funktionsweise ergibt sich in Zusammenschau mit Fig. 2B. Aus dieser ist ersichtlich, daß der Abdeckstreifen 6 neben einem oberen und unteren randseitigen Gelenk- und Befestigungsbereich eine biegeelastische Gelenkzone 6A, z. B. aus vulkanisiertem Gummimaterial aufweist, der ein Ausknicken des Abdeckstreifens 6 von der Strecklage (Fig. 2A) in die Schwenklage (Fig. 2B) gestattet.

Aus Fig. 2C ist ersichtlich, wie das torunterste Sektionspaneel 1 D trotz gleicher unterer Sektionskantenausbildung (wie die übrigen Sektionspaneele) als unterer Torabschluß unter Verwendung eines Torabschlußprofils eingesetzt werden kann. Dies unter Nutzung derselben Schraubenbefestigungszone im unteren Paneelkantenbereich.

Aus Fig. 3 ist, wie schon aus Fig. 2A bis 2C, eine thermische Trennung der äußeren und der inneren Paneeloberfläche ersichtlich. Hierzu dienen, auch in Fig. 5 Verwendung findende thermische Trennstreifen 11. Im übrigen ist aus Fig. 3 ein zu Fig. 2A alternatives Versteifungsprofil 7 ersichtlich, das bei gleicher Befestigungsart und eventuell zusätzlich durch Schrauben 7A in das Paneel eingeschraubt ist. Es kann z. B. als ein über die Paneelbreite sich erstreckender Versteifungssteg zur Durchbiegungsverminderung im Scharnierbereich vorgesehen sein.

In Fig. 4A/B bestehen die Besonderheiten zum einen in der anderen Gestaltung der Materialfaltungen 9B und 9C, welche zur weiteren Verstärkung des Schraubbereiches einen mehrfach abgewinkelten Steg aufweist. Außerdem sind zusätzliche Befestigungsschrauben 8A vorgesehen, welche in die innere Paneeloberfläche einschraubbar sind und auch die Materialfaltung 9A durchdringen. Hierdurch können ausladende Versteifungsprofile, wie sie aus Fig. 3 und später aus Fig. 8 und 10B ersichtlich sind, zur verbesserten Momentübertragung verstärkt befestigt werden.

In Fig. 5 besteht die Besonderheit in Verstärkungstücken 12, welche in die Materialfaltungen 9B und 9C eingelegt sind, um den Befestigungsschrauben 8C und 8B erhöhten Halt zu sichern.

In Figuren 6A bis 8 bestehen die Besonderheiten in erster Linie in der Verwendung von Dübelanordnungen 13 zur verbesserten Krafteinleitung der Befestigungsschrauben in die Sektionspaneele. Die Dübelanordnung 13 ist dauerhafter Bestandteil des Sektionspaneelkantenbereiches und besteht bevorzugt aus einer etwa nach Art einer Schwalbenschwanznut ausgebildeten Materialfaltung 13B, von der Dübelkern 13A, z. B. ein Kunststoffspritzteil, insbesondere mit einer kegelförmigen Bohrung gehalten wird. Dieser Dübelkern kann auch an der gewünschten Stelle nachträglich in die Materialfaltung 13B an der gewünschten Stelle eingedrückt werden. Dies gilt insbesondere für die Ausführungsformen nach Fig. 6A bis 7. Durch Einschrauben einer Schraube spreizt sich dann der Dübelkern 13A während sich die Schraubenspitze durch eigene Kraft in das dahinter liegende Blech oder sonstige Flachmaterial einbohrt. Durch entsprechende Gestaltung der Materialfaltung, insbesondere wie aus Fig. 8 ersichtlich, kann die Dübelanordnung durch das Eindrehen der Schraube auch etwas gestaucht und dabei geringfügig verbreitert werden, was die Krafteinleitung und die Verkrallung der Dübelanordnung im Sektionspaneel noch weiter erhöht. In ähnlicher Weise wirken die Dübelanordnungen 13 gemäß Fig. 9A/B, wobei hier nur eine Materialfaltung dargestellt ist und, ggf., auch auf einen Dübelkern verzichtet werden kann.

Die Besonderheit der Figuren 9A bis 10B besteht darin, daß auch der dritte Aufnahmeraum 3D der Scharnieraufnahmenut 3 von einer Stufe 3A' des Sektionspaneelkantenbereiches gebildet wird. In die Stufe 3A', die bei dem Ausführungsbeispiel nach Fig. 10A/B wiederum mit einer inneren Materialfaltung 9C verstärkt ist, wird die Befestigungsschraube 8C des Scharnierbandes 2 in ähnlicher Weise wie für den unteren Scharnierbandlappen 2B eingeschraubt. Eine derartige Gestaltung der Scharnieraufnahmenut eignet sich vor allem dann, wenn Befestigungsschrauben mit Senkköpfen verwendet werden oder ein Überstehen der Schraubenköpfe über die innere Torblattoberfläche hinaus unkritisch ist.

### Bezugszeichenliste

- 1 A-D: Sektionspaneele
- 2: Scharnierband
- 2A: Gelenkbereich
- 2B: Scharnierbandlappen
- 2C: Scharnierbandlappen
- 3: Scharnieraufnahmenut
- 3A: Stufe
- 3A': Stufe
- 3B: zweiter Aufnahmeraum
- 3C: erster Aufnahmeraum
- 3D: dritter Aufnahmeraum
- 3E: Nutenwand
- 4A, B: Stege
- 5A, B: Aussparungen
- 6: Abdeckstreifen
- 7: Versteifungsprofil
- 7A: Schrauben
- 8A-C: Befestigungsschrauben
- 9A-C: Materialfaltungen
- 10A, B: Hinterschnittzonen
- 11: thermische Trennstreifen
- 12: Verstärkungsstücke
- 13: Dübelanordnung
- 13A: Dübelkern
- 13B: Materialfaltung

- I: Innenseite
- A: Außenseite

## Patentansprüche

1. Sektionaltor, bestehend aus gelenkig miteinander verbundenen Sektionspaneelen (1A - 1 D) aus gefaltetem ausgeschäumten Flächenmaterial
- mit das gegenseitige Verschenken der Sektionspaneele gestattenden, aus einem Gelenkbereich (2A) und mindestens zwei Befestigungsbereichen bestehenden Scharnierbändern (2),
- mit einer an der Torinnenseite (I) von benachbarten Sektionspaneelen gemeinsam gebildeten Scharnieraufnahmenut (3) zur Aufnahme des ganzen Scharnierbandes (2) innerhalb der Schamieraufnahmenut mit an den benachbarten Sektionspaneelkanten wechselseitig ineinandergreifenden, z. B. einen äußeren Fingerklemmschutz bildenden, Stegen (4A, 4B) und Aussparungen (5A, 5B), die in der Nachbarschaft zu der Scharnieraufnahmenut (3) in dem an der Toraußenseite (A) gelegenen Bereich der Sektionspaneele angeordnet sind
- bei dem die Scharnieraufnahmenut aus drei miteinander verbundenen Teilräume (3B, 3C, 3D) besteht und
- bei dem die Scharnieraufnahmenut (3) mit mindestens einer etwa nutenparallel angeordneten Stufe (3A) versehen ist, in die Befestigungsschrauben (8B) ein des ersten Schamierbandlappens (2B) einschraubbar sind, und die im Nutengrund einen ersten Aufnahmebereich (3C), zur Aufnahme mindestens eines Teils des Gelenkbereiches (2A) des Scharnierbandes (2) und oberhalb der Stufe (3A) gelegenen zweiten Aufnahmeraum (3B) den ersten Scharnierbandlappen (2B) aufnimmt und
- bei dem die Scharnieraufnahmenuten (3) in ihrer, der Stufe (3A) gegenüberliegenden Nutenrandzone den dritten Aufnahmeraum (3D) zur Aufnahme des zweiten Schamierbandlappens (2C) bilden, wobei Befestigungsschrauben (8C) des zweiten Scharnierbandlappens (2C) in die Nutenwand (3E) des dritten Aufnahmeraums (3D) einschraubbar sind.

2. Sektionaltor nach Anspruch 1, **dadurch gekennzeichnet, daß** die die Befestigungsschrauben (8C) des zweiten Scharnierbandlappens (2C) aufnehmende Nutenwand (3E) zur Paneeloberfläche schräg geneigt ist.

3. Sektionaltor nach Anspruch 2, **dadurch gekennzeichnet, daß** der zweite Scharnierbandlappen (2C) abgewinkelt ist.

4. Sektionaltor nach einem der Ansprüche 1 bis 3, **gekennzeichnet durch** zur Stufe (3A) und/oder zur Nutenwand (3E) etwa parallel orientierte Materialfaltungen (9B, 9C).

5. Sektionaltor nach Anspruch 4, **gekennzeichnet durch** von den Materialfaltungen aufgenommene Verstärkungsstücke (12).

6. Sektionaltor nach einem der Ansprüche 1 bis 4, **gekennzeichnet durch** Hinterschnittzonen (10A, 10B) im Bereich der Ränder der Scharnieraufnahmenut (3).

7. Sektionaltor nach einem der Ansprüche 1 bis 6, **dadurch gekennzeichnet, daß** der zweite Aufnahmeraum (3B) nahe des Randes der Scharnieraufnahmenut (3) eine Materialfaltung (9A) aufweist.

8. Sektionaltor nach einem der Ansprüche 1 bis 7, **dadurch gekennzeichnet, daß** ein Versteifungsprofil (7) in der Scharnieraufnahmenut (3) befestigt ist.

9. Sektionaltor nach einem der Ansprüche 1 bis 8, **gekennzeichnet durch** mindestens eine Dübelanordnung (13) in den Sektionspaneel zur Aufnahme von Befestigungsschrauben (8B, 8C) der Scharnierbandlappen.

10. Sektionaltor nach Anspruch 9, **dadurch gekennzeichnet, daß** die Dübelanordnung (13) aus einer Materialfaltung (13B) besteht.

11. Sektionaltor nach Anspruch 10, **dadurch gekennzeichnet, daß** die Materialfaltung (13B) einen Dübelkern (13A) aufnimmt.

12. Sektionaltor nach einem der Ansprüche 1 bis 11, **dadurch gekennzeichnet, daß** in der der Stufe (3A) gegenüberliegenden Randzone der Scharnieraufnahmenut (3) eine zweite Stufe (3A') angeordnet ist.

13. Sektionaltor nach einem der Ansprüche 1 bis 12, **dadurch gekennzeichnet, daß** die Sektionspaneele aus einer Sandwichkonstruktion bestehen, bei der auch die Sektionspaneelkantenbereiche aus gefaltetem Flachmaterial gebildet sind, dessen Hohlräume ausgeschäumt sind.

14. Sektionaltor nach einem der Ansprüche 1 bis 13, **dadurch gekennzeichnet, daß** das Scharnierband (2) einen zu einem ersten, paneelparallelen Scharnierbandlappen (2B) in Torstrecklage schräg geneigten Schenkelbereich des zweiten Scharnierbandlappens (2C) aufweist.

## Claims

1. Sectional gate door, consisting of section panels (1A- 1 D) connected to one another by jointed connections, made of folded foam-filled surface material
- with hinge strips (2) consisting of a joint section (2A) and at least two securing areas, allowing for the mutual pivoting of the section panels in relation to one another;
- with a hinge accommodation slot (3) formed jointly on the door inner side (I) of adjacent section panels, for accommodating the entire hinge strip (2) inside the hinge accommodation slot, with webs (4A, 4B) engaging mutually on the adjacent section panel edges, forming, for example, an outer protection against fingers becoming trapped, and cut-outs (5A, 5B) which are arranged in the vicinity of the hinge accommodation slot (3) in the area of the section panels located on the door outer side (A);
- in which the hinge accommodation slot consists of three interconnected part spaces (3B, 3C, 3D), and
- in which the hinge accommodation slot (3) is provided with at least one step (3A) arranged approximately parallel to the slot, into which securing screws (8B) of the first hinge strip lug (2B) can be screwed, and which, in the slot base, accommodates a first accommodation area (3C) for accommodating at least a part of the jointed area (2A) of the hinge strip (2) and a second accommodation space (3B) located above the step (3A) accommodates the first hinge strip lug (2B) and
- in which the hinge accommodation slots (3) form, in their slot edge area located opposite the step (3A), the third accommodation space (3D) for accommodating the second hinge strip lug (2C), wherein securing screws (8C) of the second hinge strip lug (2C) can be screwed into the slot wall (3E) of the third accommodation space (3D).

2. Sectional gate door according to Claim 1, **characterised in that** the slot wall (3E) accommodating the securing screws (8C) of the second hinge strip lug (2C) is inclined obliquely to the panel surface.

3. Sectional gate door according to Claim 2, **characterised in that** the second hinge strip lug (2C) is angled.

4. Sectional gate door according to any one of Claims 1 to 3, **characterised by** material folds (9B, 9C) oriented approximately parallel to the step (3A) and/or the slot wall (3E).

5. Sectional gate door according to Claim 4, **characterised by** reinforcement pieces (12) accommodated by the material folds.

6. Sectional gate door according to any one of Claims 1 to 4, **characterised by** rear cut areas (10A, 10B) in the area of the edges of the hinge accommodation slot (3).

7. Sectional gate door according to any one of Claims 1 to 6, **characterised in that** the second accommodation space (3B) has a material fold (9A) close to the edge of the hinge accommodation slot (3).

8. Sectional gate door according to any one of Claims 1 to 7, **characterised in that** a bracing profile element (7) is secured in the hinge accommodation slot (3).

9. Sectional gate door according to any one of Claims 1 to 8, **characterised by** at least one dowel arrangement (13) in the section panel to accommodate securing screws (8B, 8C) of the hinge strip lugs.

10. Sectional gate door according to Claim 9, **characterised in that** the dowel arrangement (13) consists of a material fold (13B).

11. Sectional gate door according to Claim 10, **characterised in that** the material fold (13B) accommodates a dowel core (13A).

12. Sectional gate door according to any one of Claims 1 to 11, **characterised in that** a second step (3A') is arranged in the edge area of the hinge accommodation slot (3) located opposite the step (3A).

13. Sectional gate door according to any one of Claims 1 to 12, **characterised in that** the section panels consist of a sandwich construction, in which the section panel edge areas are formed from folded flat material, the hollow spaces of which are foam-filled.

14. Sectional gate door according to any one of Claims 1 to 13, **characterised in that** the hinge strip (2) has a limb area of the second hinge strip lug (2C) inclined obliquely to a first hinge strip lug (2B) parallel to the panels in the gate door extended position.

## Revendications

1. Porte sectionnelle composée de panneaux sectionnels (1A-1D) reliés entre eux de manière articulée dans un matériau laminé plié rempli de mousse,
- avec des charnières en bande (2) provenant d'une zone de pivotement (2A) et se composant d'au moins deux zones de fixation et réalisant le pivotement mutuel des panneaux sectionnels,
- avec une encoche de réception de charnière (3) formée par des panneaux sectionnels adjacents sur la face intérieure de la porte (1) pour recevoir la totalité de la charnière en bande (2) à l'intérieur de l'encoche de réception de charnière avec des traverses (4A, 4B) se mettant en prise l'une dans l'autre réciproquement sur les panneaux sectionnels adjacents, formant par exemple une sécurité anti-pincement, et des évidements (5A, 5B) qui sont disposés à proximité de l'encoche de réception de charnière (3) dans la zone placée sur la face extérieure de la porte des panneaux sectionnels,
- dans laquelle l'encoche de réception de charnière est composée de trois espaces partiels (3B, 3C, 3D) reliés entre eux et
- dans laquelle l'encoche de réception de charnière (3) est munie d'au moins un étage (3A) placé environ parallèlement à la rainure dans lequel des vis de fixation (8B) du premier onglet de charnière en bande (2B) peuvent être vissées et qui reçoit à la base de l'encoche une première zone de réception (3C) pour recevoir au moins une partie de la zone articulée (2A) de la charnière en bande (2) et reçoit le premier onglet de charnière en bande (2B) dans un deuxième espace de réception (3B) au-dessus de l'étage (3A)
- et dans laquelle les rainures de réception de charnière (3) forment dans leur zone de bordure d'encoche opposée à l'étage (3A), le troisième espace de réception (3D) pour recevoir le deuxième onglet de charnière en bande (2C), moyennant quoi des vis de fixation (8C) du deuxième onglet de charnière en bande (2C) peuvent être vissées dans la paroi d'encoche (3E) du troisième espace de réception (3D).

2. Porte sectionnelle selon la revendication 1, **caractérisée en ce que** la paroi d'encoche (3E) recevant les vis de fixation (8C) du deuxième onglet de charnière en bande (2C) est oblique en direction de la face supérieure du panneau.

3. Porte sectionnelle selon la revendication 2, **caractérisée en ce que** le deuxième onglet de charnière en bande (2C) est coudé.

4. Porte sectionnelle selon l'une quelconque des revendications 1 à 3, **caractérisée par** des plis de matériau (9B, 9C) orientés environ parallèlement en direction de l'étage (3A) et/ou en direction de la paroi d'encoche (3E).

5. Porte sectionnelle selon la revendication 4, **caractérisée par** des pièces de renforcement (12) reçues par les plis de matériau.

6. Porte sectionnelle selon l'une quelconque des revendications 1 à 4, **caractérisée par** des zones de contre-dépouille (10A, 10B) au niveau des bords de l'encoche de réception de charnière (3).

7. Porte sectionnelle selon l'une quelconque des revendications 1 à 6, **caractérisée en ce que** le deuxième espace de réception (3B) proche du bord de l'encoche de réception de charnière (3) présente un pli de matériau (9A).

8. Porte sectionnelle selon l'une quelconque des revendications 1 à 7, **caractérisée en ce qu'**un profilé de renforcement (7) est fixé dans l'encoche de réception de charnière (3).

9. Porte sectionnelle selon l'une quelconque des revendications 1 à 8, **caractérisée par** au moins un agencement de chevilles (13) dans le panneau de section pour recevoir des vis de fixation (8B, 8C) des onglets de charnière en bande.

10. Porte sectionnelle selon la revendication 9, **caractérisée en ce que** l'agencement de chevilles (13) est composé d'un pli de matériau (13B).

11. Porte sectionnelle selon la revendication 10, **caractérisée en ce que** le pli de matériau (13B) reçoit un noyau de cheville (13A).

12. Porte sectionnelle selon l'une quelconque des revendications 1 à 11, **caractérisée en ce qu'**un deuxième étage (3A') est placé dans la zone de bordure opposée à l'étage (3A) de l'encoche de réception de charnière (3).

13. Porte sectionnelle selon l'une quelconque des revendications 1 à 12, **caractérisée en ce que** les panneaux sectionnels sont composés d'une construction en sandwich, dans laquelle les zones des bords des panneaux sectionnels sont également formées à partir d'un matériau laminé plié dont les cavités sont remplies de mousse.

14. Porte sectionnelle selon l'une quelconque des revendications 1 à 13, **caractérisée en ce que** la charnière en bande (2) présente une zone de montant oblique du deuxième onglet de charnière en bande (2C) inclinée obliquement en position étendue de la porte en direction d'un premier onglet de charnière en bande (2B) parallèle aux panneaux.
